# EUROPÄISCHE PATENTSCHRIFT

(11) **EP 2 777 885 B1**
(45) Veröffentlichungstag und Bekanntmachung des Hinweises auf die Patenterteilung: **22.10.2014**
(21) Anmeldenummer: 13002249.4
(22) Anmeldetag: 27.04.2013
(51) Int. Cl.: B25B 27/02, B25D 1/16

(54) **Vorrichtung zum Lösen einer im Mauerwerk, Beton oder dergleichen festsitzenden Bohrkrone**
Device for removing a drill bit which is stuck in masonry, concrete or the like
Dispositif pour détacher une couronne de forage se fixant dans un mur, du béton ou analogue

(30) Priorität: 14.03.2013 DE 102013004329
(43) Veröffentlichungstag der Anmeldung: 17.09.2014
(73) Patentinhaber: T.D.B.S. Trägersysteme für Diamant Bohr- und Schneidwerkzeuge Handels-GmbH, 42899 Remscheid (DE)
(72) Erfinder: Sperling, Peter, 58339 Breckerfeld (DE)
(74) Vertreter: Ostriga Sonnet Wirths & Vorwerk

(56) Entgegenhaltungen:
- CA-A1- 2 417 287
- DE-U1- 20 105 277
- DE-U1-202004 003 818
- US-A- 2 337 971
- US-A- 4 495 791
- US-A- 5 090 102
- US-A1- 2010 331 851
- US-B1- 7 036 211

## Beschreibung

Die Erfindung betrifft eine Vorrichtung zum Lösen einer im Mauerwerk, Beton oder dergleichen festsitzenden Bohrkrone.

Eine derartige Vorrichtung ist beispielsweise aus der DE 20105277 U1 bekannt. Dort wird ein sogenannter Flughammer zum Lösen, Ziehen und Entklemmen von festsitzenden Bohrkronenrohren im Mauerwerk/Beton offenbart, welcher aus einem Führungsbauteil besteht, das in die Bohrkrone einschraubbar ist, wobei auf dem Führungsbauteil ein bewegliches mit Handgriffen versehenes, tellerartiges Gewicht angeordnet ist, das von der Bohrkrone weg in Richtung auf einen endseitigen Anschlag beschleunigt werden kann.

Beim Auftreffen des mit Handgriffen versehenen, tellerartigen Gewichts auf dem Anschlag soll sich aufgrund der Schlagenergie, die auf die Bohrkrone einwirkt, Letztere vom Mauerwerk/Beton lösen.

Beim Stand der Technik wird es als nachteilig angesehen, dass der Lösevorgang insbesondere bei vertikaler Anordnung der Vorrichtung mit relativ viel körperlicher Arbeit verbunden ist und darüber hinaus auch eine gewisse Gefährdung dahingehend vorliegt, dass Körperteile - wie Finger oder dergleichen - zwischen das Gewicht und den Anschlag geraten können.

Aus der US 7,036,211 B1 ist darüber hinaus ein pneumatisch angetriebenes Ziehwerkzeug bekannt, welches an reibschlüssig befestigten Verbindungselementen angeordnet wird und ein von dem Verbindungselement in Richtung auf einen Anschlag bewegbares Gewicht aufweist, wobei die pneumatische Antriebseinrichtung als ein innerhalb eines länglichen Hohlraums angeordnetes Gewicht ausgebildet ist, das von einer nahe des Verbindungselements befindlichen Position in Richtung des Anschlags beschleunigt wird.

Des Weiteren ist aus der US 4,495,791 ein ebenfalls pneumatisch angetriebenes Ziehwerkzeug zum Ausbeulen von Blechmaterialien bekannt. Hierbei wird eine Gewindespitze in den auszubeulenden Bereich eingeschraubt und ebenfalls pneumatisch entgegen einer Federkraft ein Gewicht von der auszubeulenden Stelle auf einen Anschlag hin beschleunigt.

Letztlich ist aus der US 2010/0331851 A1 und der US 2,337,971 jeweils ein chirurgisches Instrument bekannt, mit dem Befestigungselemente für künstliche Prothesen bzw. zahntechnische Elemente, wie z.B. Brücken, entfernt werden können. Die in den vorgenannten Druckschriften offenbarten Vorrichtungen sind jeweils mit einem zu lösenden Element verbunden, wobei in den Vorrichtungen ein Gewicht durch eine Feder vom zu lösenden Gegenstand weg in Richtung auf einen Anschlag beschleunigt wird, wodurch eine Zugkraft auf den zu lösenden Gegenstand ausgeübt wird.

Ausgehend von dem zuerst genannten Stand der Technik besteht die Aufgabe der Erfindung darin, eine Vorrichtung zum Lösen einer im Mauerwerk, Beton oder dergleichen festsitzenden Bohrkrone zu schaffen, welche ergonomisch und sicherheitstechnisch vorteilhafter ist.

Die Lösung der Aufgabe ergibt sich aus den Merkmalen des Anspruchs 1.

Bei erfindungsgemäßen Vorrichtung ist zwischen dem Gewicht und dem bohrkronenseitigen Endbereich des Hohlkörpers eine Druckfeder angeordnet, wobei das Gewicht mittels eines am Letzteren angeordneten Griffelement, das in einem Schlitz des Hohlkörpers geführt ist, entgegen der Federkraft in eine Spann- und/oder Rastposition bewegbar ist.

Auf vorteilhafte Weise kann im Einsatzfall das Gewicht mit Hilfe der gespannten Druckfeder auf recht einfache Weise in Richtung zum Anschlag beschleunigt werden und somit eine ausreichende Schlagenergie zum Lösen der Bohrkrone erzeugt werden. Auch kann beim Spannen der Vorrichtung - zumindest bei vertikaler Anordnung der Vorrichtung - auf vorteilhafte Weise das Körpergewicht mit eingesetzt werden. Darüber hinaus ist das Gewicht innerhalb eines längeren Hohlkörpers so angeordnet, dass die Gefahr von Verletzungen während der Benutzung der Vorrichtung deutlich verringert ist.

Eine Ausführungsform ist dadurch gekennzeichnet, dass der längliche Hohlraum rohrförmig ausgebildet ist.

Bei einer weiteren vorteilhaften Ausführungsform der Erfindung ist die Antriebseinrichtung als an dem Hohlkörper befestigbare Druckluftversorgungseinrichtung, vorzugsweise Druckluftkartusche, ausgebildet, durch die zwischen dem bohrkronenseitigen Endbereich und dem Gewicht ein plötzlicher, die Bewegung des Gewichts hervorrufender Überdruck erzeugbar ist.

Bei dieser Vorrichtung ist auch das Spannen der Feder, die als Antriebseinrichtung fungiert, nicht mehr notwendig und letztendlich das Gewicht auf sehr einfache Weise von der Bohrkrone weg in Richtung auf den Anschlag zu beschleunigen.

Weitere Vorteile der Erfindung ergeben sich aus der nachfolgenden Beschreibung eines Ausführungsbeispiels. Es zeigen:
Fig. 1 eine Darstellung einer Vorrichtung zum Lösen einer im Mauerwerk, Beton oder dergleichen festsitzenden Bohrkrone im gespannten Zustand,
Fig. 2 eine Draufsicht auf die Vorrichtung gemäß Fig. 1,
Fig. 3 eine Darstellung einer Vorrichtung zum Lösen einer im Mauerwerk, Beton oder dergleichen festsitzenden Bohrkrone im ungespannten Zustand und
Fig. 4 eine Teilseitenansicht der Fig. 3 gemäß Ansicht IV in Fig. 3.

In den Zeichnungen ist eine Vorrichtung zum Lösen einer im Mauerwerk, Beton oder dergleichen festsitzenden Bohrkrone insgesamt mit der Bezugsziffer 10 bezeichnet.

Eine derartige Vorrichtung 10 weist einen rohrförmigen, länglichen Hohlkörper 11 auf, der bohrkronenseitig mit einem Gewindestutzen 12 und am anderen Endbereich mit einer Abdeckkappe 13 - nachfolgend als Anschlag 13 bezeichnet - versehen ist, die den Anschlag für das Gewicht 15 ausbildet. Innerhalb des rohrförmigen Hohlkörpers 11 ist gewindestutzenseitig eine Druckfeder 14 angeordnet, an die sich ein Gewicht 15 anschließt, welches mit einem Griffelement 16 versehen ist, das innerhalb einer Führung 17 bewegbar angeordnet ist. Die Führung 17 weist gewindestutzenseitig eine Spannposition 18 auf (s. Fig. 2).

In der Fig. 1 erkennt man, dass die Vorrichtung 10 in eine im Beton 19 festsitzende Bo hrkrone 20 eingeschraubt ist , wobei auch auf nicht dargestellte Weise die Verbindung zwischen der Vorrichtung 10 und der Bohrkrone 20 mittels einer Schnellverschlusskupplung erfolgen kann.

Zum Lösen der Bohrkrone 20 im Beton 19 muss nun lediglich das Griffelement 16 mit seinem drehbar im rohrförmigen Hohlkörper 11 angeordneten Gewicht 15 in Pfeilrichtung x bewegt werden. Sobald das Griffelement 16 sich in der Flucht der Führung 17 befindet, wird das Gewicht 15 durch die sich entspannende Druckfeder 14 in Richtung zum Anschlag 13 beschleunigt, wobei die durch das Auftreffen des Gewichts 15 auf den Anschlag 13 entstehende Schlagenergie zum Lösen der Bohrkrone 20 führt.

Die Fig. 2 zeigt ergänzend, wie das Griffelement 16 aus der Kontur des rohrförmigen Hohlkörpers 11 hinausragt.

In der Fig. 3 ist die sich ergebende Situation mit entspannter Druckfeder 14 dargestellt. Gegebenenfalls kann - sofern das Lösen der Bohrkrone 20 noch nicht erfolgreich erreicht worden ist - ein weiteres Mal die Vorrichtung 10 gespannt werden, indem man das Griffelement 16 zusammen mit dem Gewicht 15 entgegen der Kraft der Druckfeder 14 in y-Richtung bis in die Spannposition 18 bewegt.

### Bezugszeichenliste

- 10: Vorrichtung
- 11: rohrförmiger Hohlkörper
- 12: Gewindestutzen
- 13: Abdeckkappe/Anschlag
- 14: Druckfeder
- 15: Gewicht
- 16: Griffelement
- 17: Führung
- 18: Spannposition
- 19: Beton/Mauerwerk
- 20: Bohrkrone

- X: Bewegungsrichtung
- Y: Bewegungsrichtung

## Patentansprüche

1. Vorrichtung (10) zum Lösen einer im Mauerwerk, Beton od. dgl. festsitzenden Bohrkrone (20), welche an der Bohrkrone (20) lösbar angeordnet ist und ein von der Bohrkrone (20) in Richtung auf einen Anschlag (13) bewegbares Gewicht (15) aufweist, mit einer Antriebseinrichtung (14), **durch** die das Gewicht (15) innerhalb eines länglichen Hohlkörpers (11) von einer nahe der Bohrkrone (20) befindlichen Position in Richtung des Anschlags (13) beschleunigbar ist, wobei zwischen dem Gewicht (15) und dem bohrkronenseitigen Endbereich des Hohlkörpers eine Druckfeder (14) angeordnet ist und dass das Gewicht (15) mittels eines am letzteren angeordnetem Griffelement (16), das in einen Führungsschlitz (17) des Hohlkörpers (11) geführt ist, entgegen der Federkraft in eine Spann- und / oder Rastposition (18) bewegbar ist.

2. Vorrichtung nach Anspruch 1, **dadurch gekennzeichnet, dass** der längliche Hohlraum (11) rohrförmig ausgebildet ist.

3. Vorrichtung nach Anspruch 1 oder 2, **dadurch gekennzeichnet, dass** die Antriebseinrichtung als an dem Hohlkörper (11) befestigbare Druckluftversorgungseinrichtung, vorzugsweise Druckluftkartusche, ausgebildet ist, durch die zwischen dem bohrkronenseitigem Endbereich und dem Gewicht (15) ein plötzlicher, die Bewegung des Gewichts (15) hervorrufender Überdruck erzeugbar ist.

## Claims

1. Device (10) for releasing a drill bit (20) which is stuck in masonry, concrete or the like, which device is arranged in a detachable manner on the drill bit (20) and has a weight (15) which can be moved towards a stop (13) from said drill bit (20), with a driving apparatus (14) by which the weight (15) can be accelerated, inside an elongated hollow body (11), in the direction of the stop (13) from a position located close to the drill bit (20), wherein a compression spring (14) is arranged between the weight (15) and the end region of the hollow body at the drill bit end, and that the weight (15) can be moved, against the spring force, into a clamping and/or latching position (18) by means of a handle element (16) which is arranged on said weight and is guided into a guide slot (17) in the hollow body (11).

2. Device according to Claim 1, **characterised in that** the elongated hollow space (11) is of tubular construction.

3. Device according to Claim 1 or 2, **characterised in that** the driving apparatus is constructed in the form of a compressed air-supplying apparatus, preferably a compressed air cartridge, which can be fastened to the hollow body (11) and by which a sudden overpressure, which causes the movement of the weight (15), can be generated between the end region at the drill bit end and said weight (15).

## Revendications

1. Dispositif (10) pour détacher une couronne de forage (20) solidement fixée dans un mur, du béton ou analogue, lequel est disposé amovible au niveau de la couronne de forage (20) et présente un poids (15) mobile de la couronne de forage (20) en direction d'une butée (13), avec un dispositif d'entraînement (14), par lequel le poids (15) peut être accéléré, au sein d'un corps creux (11) longitudinal, d'une position située à proximité de la couronne de forage (20) en direction de la butée (13), un ressort de compression (14) étant disposé entre le poids (15) et la zone d'extrémité, côté couronne de forage, du corps creux, et que le poids (15) est mobile au moyen d'un élément de préhension (16) disposé au niveau de ce dernier, qui est conduit dans une fente de guidage (17) du corps creux (11), à l'opposé de la force de ressort, dans une position d'enclenchement et/ou de serrage (18).

2. Dispositif selon la revendication 1, **caractérisé en ce que** l'espace creux (11) longitudinal est conçu en forme de tuyau.

3. Dispositif selon la revendication 1 ou 2, **caractérisé en ce que** le dispositif d'entraînement est conçu en tant que dispositif d'approvisionnement en air comprimé pouvant se fixer au niveau du corps creux (11), de préférence une cartouche d'air comprimé, par laquelle une surpression soudaine, provoquant le mouvement du poids (15), peut être créée entre la zone d'extrémité côté couronne de forage et le poids (15).
